# EUROPÄISCHE PATENTANMELDUNG

(11) **EP 2 131 013 A1**
(43) Veröffentlichungstag der Anmeldung: **09.12.2009**
(21) Anmeldenummer: 08007316.6
(22) Anmeldetag: 14.04.2008
(51) Int. Cl.: F01K 7/16, F01K 3/18, F01D 17/00

(54) **Dampfturbinensystem für ein Kraftwerk**

(71) Anmelder: SIEMENS AKTIENGESELLSCHAFT, 80333 München (DE)
(72) Erfinder: Graeber, Carsten, 91056 Erlangen (DE); Schindler, Norbert, 91077 Neunkirchen (DE); Weiss, Carsten, Dr., 47447 Moers (DE)

(57) **Zusammenfassung**

Ein Dampfturbinensystem für ein Kraftwerk weist eine Dampfturbine (100,111), die an ihrem Frischdampfeintritt (112-115) ein Frischdampfregelventil (117-120) aufweist und einen Anzapfdampfaustritt (116) hat, und eine Frischdampfumgehungsleitung (130) mit einem Drosselventil (132) auf, die am Eintritt des Frischdampfregelventils (117-130) sowie an dem Dampfaustritt (116) zum Leiten von mit dem Drosselventil (132) gedrosselten Frischdampf von stromauf des Frischdampfregelventils (117-120) zu dem Anzapfdampfaustritt (116) angeschlossen ist, wobei die Dampfturbine (110,111) mit dem Frischdampfregelventil (117-120) und die Frischdampfumgehungsleitung (130) mit dem Drosselventil (132) derart ausgelegt sind, dass die Dampfturbine (110-111) sowohl im Nennbetriebszustand bei 100% Frischdampfmassenstrom als auch in einem Sonderbetriebszustand bei über 100% Frischdampfmassenstrom jeweils mit voll geöffneten Frischdampfregelventil (117-120) fahrbar ist, wobei überschüssiger Frischdampfmassenstrom gegenüber dem Nennbetriebszustand an den Eintritt des Frischdampfregelventils (117-120) via der Frischampfumgehungsleiung (130) an der Dampfturbine (110,111) vorbeileitbar ist oder bei 100% Frischdampfmassenstrom ein Absenken des statischen Drucks des Frischdampfs durch Vorbeileiten eines vorherbestimmten Anteils des Frischdampfmassenstroms via der Frischdampfumgehungsleitung (130) erreichbar ist. Ein Kraftwerk mit dem Dampfturbinensystem weist zum Überhitzen des Frischdampfes einen Zwischenüberhitzer (140,142) auf, dem der Anzapfdampf zuführbar ist.

## Beschreibung

Die Erfindung betrifft ein Dampfturbinensystem für ein Kraftwerk und das Kraftwerk mit dem Dampfturbinensystem.

Ein Kernkraftwerk ist beispielsweise mit einem Druckwasserreaktor betrieben. In dem Druckwasserreaktor sind Brennelemente vorgesehen, in denen, hervorgerufen durch atomare Zerfallsreaktionen, Wärme freigesetzt wird. Die Wärme wird von einem Kühlmittel, z.B. Wasser, abgeführt, mit dem in einem Dampferzeuger Frischdampf erzeugt wird. Der Frischdampf wird in einer Frischdampfleitung zu einer Dampfturbine geführt, die mit einem Generator zu dessen Antrieb gekoppelt ist. Indem der Frischdampf in der Dampfturbine bis auf Kondensatordruck entspannt wird, wird die Dampfturbine und der Generator zur Stromerzeugung angetrieben. Am Austritt der Dampfturbine ist ein Kondensator vorgesehen, in dem der entspannte Dampf unter Verwendung eines Kühlmittels kondensiert und dem Dampferzeuger wieder zugeführt wird.

Ferner weist die Dampfturbine einen Anzapfdampfaustritt auf, durch den Anzapfdampf zur weiteren Verwendung in dem Kernkraftwerk entnommen wird. Die Antriebsleistung der Dampfturbine ist bestimmt von der Temperatur und dem statischen Druck des Frischdampfes, dem statischen Druck in dem Kondensator sowie dem Massestrom des Frischdampfes, der in die Dampfturbine eintritt, und des Massenstroms des Anzapfdampfes, der bei einem bestimmten Druckniveau der Dampfturbine entnommen wird.

Zur Steuerung des Massenstroms des Frischdampfes (Leistung der Dampfturbine) ist an der Dampfturbine ein Frischdampfregelventil vorgesehen. Bei der Auslegung der Dampfturbine ist ein Nennbetriebszustand definiert, bei dem die Temperatur und der statische Druck des Frischdampfes sowie der Massenstrom des Frischdampfes festgelegt ist. Im Nennbetriebszustand (Garantiepunkt eines Dampfturbinensystems) ist der Frischdampfmassenstrom mit 100% definiert. Bei der Auslegung der Dampfturbine ist jedoch ein Betriebsbereich zu berücksichtigen, der durch eine Variation der Temperatur und des statischen Drucks des Frischdampfs sowie des Frischdampfmassenstroms festgelegt ist. So ist die Dampfturbine beispielsweise für einen stationären Teillastbetrieb mit konstanter mittlerer Kühlmitteltemperatur im oberen Lastbereich ausgelegt. In diesem Teillastbetrieb ergibt sich eine Frischdampfdruck-Kennlinie des Dampferzeugers für den oberen Lastbereich, die bei steigender Leistung des Reaktors einen fallenden statischen Druck des Frischdampfes aufweist (so genannter "negativer Gleitdruck"). Ferner sind Betriebsbedingungen bei erhöhtem Frischdampfmassestrom gegenüber Nennlastbetrieb (beispielsweise 103% bis 107% Frischdampfmassenstrom) zu berücksichtigen. Die Dampfturbine wird dabei mit voll geöffneten Frischdampfventilen betrieben. Derartige Betriebsbedingungen erfordern eine Androsselung des Frischdampfregelventils im Nennbetriebszustand mit 100% Frischdampfmassenstrom.

Ein anderer bei der Auslegung der Dampfturbine zu berücksichtigender Betriebszustand zeichnet sich durch einen reduzierten statischen Druck des Frischdampfes aus. In diesem Betriebszustand ist das Frischdampfregelventil bei nomineller oder kleinerer Frischdampfmenge des Dampferzeigers / Reaktors voll geöffnet, so dass der statische Druck des Frischdampfs erniedrigt ist und damit eine Absenkung der Kühlmitteltemperatur erfolgt (so genannter "stretch-out Betrieb"). Die Reduzierung des statischen Drucks des Frischdampfes führt zu einer Zunahme des spezifischen Frischdampfvolumens, wodurch eine starke Androsselung des Frischdampfregelventils im Nennbetriebszustand notwendig ist.

Eine Leistungsgarantie für die Dampfturbine ist herkömmlich auf den Nennbetriebszustand bezogen, der nur mit dem angedrosselten Frischdampfregelventil fahrbar ist. Der Betrieb der Dampfturbine bei angedrosseltem Frischdampfventil ist uneffektiv, wodurch der thermische Wirkungsgrad des Kernkraftwerks abgesenkt ist.

Aufgabe der Erfindung ist es, ein Dampfturbinensystem für ein Kraftwerk und das Kraftwerk mit dem Dampfturbinensystem zu schaffen, wobei das Kraftwerk einen hohen thermischen Wirkungsgrad hat.

Das erfindungsgemäße Dampfturbinensystem für das Kraftwerk weist eine Dampfturbine, die an ihrem Frischdampfeintritt ein Frischdampfregelventil aufweist und einen Anzapfdampfaustritt hat, und eine Frischdampfumgehungsleitung mit einem Drosselventil auf, die am Eintritt des Frischdampfregelventils sowie an dem Anzapfdampfaustritt zum Leiten von mit dem Drosselventil gedrosseltem Frischdampf von stromauf des Frischdampfregelventils zu dem Anzapfdampfaustritt angeschlossen ist, wobei die Dampfturbine mit dem Frischdampfregelventil und die Frischdampfumgehungsleitung mit dem Drosselventil derart ausgelegt sind, dass die Dampfturbine sowohl im Nennbetriebszustand bei 100% Frischdampfmassenstrom als auch in einem Sonderbetriebszustand bei über 100% Frischdampfmassenstrom jeweils mit voll geöffnetem Frischdampfregelventil fahrbar ist, wobei überschüssiger Frischdampfmassenstrom gegenüber dem Nennbetriebszustand an dem Eintritt des Frischdampfregelventils via der Frischdampfumgehungsleitung an der Dampfturbine vorbeileitbar ist oder bei 100% Frischdampfmassenstrom ein Absenken des statischen Drucks des Frischdampfs durch Vorbeileiten eines vorherbestimmten,Anteils des Frischdampfmassenstroms via der Frischdampfumgehungsleitung erreichbar ist.

Dadurch wird der Anteil des Frischdampfes, der über den 100% Frischdampfmassenstrom hinaus von einem Dampferzeuger geliefert wird, nicht direkt der Dampfturbine zugeführt, sondern via der Frischdampfumgehungsleitung an dem Frischdampfregelventil vorbei geführt und in den Anzapfdampfaustritt mit höchstem statischen Druck eingespeist. Somit ist im Nennbetrieb der Dampfturbine das Frischdampfregelventil voll geöffnet, wodurch ein Wirkungsgradverlust durch ein eventuelles Androsseln des Frischdampfventils nicht entsteht. Der 100% Frischdampfmassenstrom entspricht dem Frischdampfmassenstrom beim Nennbetriebszustand der Dampfturbine.

Ferner braucht der Dampfturbine weniger oder kein Anzapfdampf entnommen zu werden, da der in der Frischdampfumgehungsleitung an der Dampfturbine vorbeigeleitete Frischdampf in den Anzapfdampfaustritt eingespeist wird. Somit ist der thermische Wirkungsgrad des Dampfturbinensystems in einem weiten Betriebsbereich der Dampfturbine hoch.

Dadurch, dass das Dampfturbinensystem einen breiten Betriebsbereich hat, ist das Kraftwerk in der Lage, an einer Frequenzregelung/-stützung eines Stromnetzes teilzunehmen. Ist das Kraftwerk beispielsweise ein Kernkraftwerk, so können mit dem Dampfturbinensystem mögliche Leistungsreserven des Kernreaktors ohne einen Umbau der Dampfturbine bei entsprechender Betriebsweise genutzt werden, wobei das Dampfturbinensystem im Nennbetriebszustand einen hohen thermischen Wirkungsgrad hat.

Ferner hat das Kernkraftwerk eine höhere Betriebsflexibilität, wodurch ein Brennstoffwechsel in dem Kernkraftwerk hinausgezögert werden kann, so dass ein höherer Abbrand der Brennstäbe erreichbar ist. Hierbei ist das Kernkraftwerk im so genannten "stretch-out" Betrieb zu fahren, bei dem die erhöhte Reaktivität durch ein Absenken des Drucks des Frischdampfes erreichbar ist.

Insbesondere hat das erfindungsgemäße Dampfturbinensystem einen hohen thermischen Wirkungsgrad, wenn die Dampfturbine eine Sattdampfmaschine mit niedrigem Frischdampfzustand und damit reduziertem Expansionsgefälle ist. Bei dem erfindungsgemäßen Dampfturbinensystem wird im Nennbetriebszustand die Dampfturbine bei 100% Frischdampfmassenstrom mit voll geöffnetem Frischdampfregelventil gefahren, so dass bei einem weiten Betriebsbereich des Dampfturbinensystems eine Androsselung des Frischdampfregelventils im Nennbetriebszustand nicht vorgesehen zu werden braucht. Dies ist vorteilhaft, da bereits bei einer einprozentigen Androsselung des Frischdampfregelventils im Nennbetriebszustand mit einer Leistungsreduzierung der Dampfturbine bei gleicher Reaktorleistung von 0,13% zu rechnen wäre. Dadurch führt die Vermeidung der Androsselung des Frischdampfregelventils im Nennbetriebszustand auf Grund des höheren Wirkungsgrades des Dampfturbinensystems zu einem Leistungsgewinn des Kraftwerks.

Ferner sind die thermodynamischen Garantiewerte des erfindungsgemäßen Dampfturbinensystems bei der Leistungsgarantie verbessert, weil eine entsprechende Androsselung der Frischdampfregelventile entfallen kann.

Bevorzugt ist der Frischdampfmassenstrom in dem Sonderbetriebszustand 102% bis 115% des Frischdampfmassenstroms im Nennbetriebszustand.

Somit kann das Kraftwerk, wenn das Kraftwerk ein Kernkraftwerk ist, mögliche Leistungsreserven des Reaktors / Dampferzeugers dauerhaft im stationären Betrieb oder alternativ zur kurzfristigen Leistungsfreisetzung bei Anforderungen hinsichtlich Frequenzregelung / Frequenzstützung nutzen.

Bevorzugt weist das Dampfturbinensystem eine Frischdampfleitung mit einem Schnellschlussventil auf, die zum Zuführen des Frischdampfmassestroms zu dem Frischdampfregelventil an dieses angeschlossen ist, wobei die Frischdampfumgehungsleitung zwischen dem Frischdampfregelventil und dem Schnellschlussventil der Frischdampfleitung an dieser angeschlossen ist.

Dadurch ist die Frischdampfumgehungsleitung stromab des Schnellschlussventils der Frischdampfleitung von dieser abgezweigt, wodurch von dem Schnellschlussventil der Frischdampfleitung auch die Frischdampfumgehungsleitung abgesichert ist.

Ferner bevorzugt ist das Schnellschlussventil in der Frischdampfumgehungsleitung als ein Regelventil mit Sicherheitsfunktion ausgebildet. Dadurch braucht vorteilhaft in der Frischdampfumgehungsleitung lediglich ein einziges Ventil vorgesehen zu werden.

Alternativ ist es bevorzugt, dass die Fischdampfumgehungsleitung stromauf des Schnellschlussventils angeschlossen ist. Ferner bevorzugt ist es, dass das Frischdampfregelventil ein schnellschließendes Regelventil mit Sicherheitsfunktion zur Doppelabsicherung ist. Vorteilhaft ist hierbei die Rohrleitungseinbindung einfach und für einen Ventiltestbetrieb brauchen keine entsprechenden Modifikationen vorgesehen zu werden, so dass dadurch bedingte Einschränkungen unterbunden sind.

Ferner ist es bevorzugt, dass am Frischdampfeintritt ein Schnellschlussventil vorgesehen ist und die Frischdampfumgehungsleitung ein Schnellschlussventil aufweist, das stromauf des Drosselventils installiert ist.

Dadurch ist zusätzlich neben dem Schnellschlussventil in der Frischdampfleitung die Dampfturbine an ihrem Frischdampfeintritt und die Umgehungsleitung abgesichert.

Es ist bevorzugt, dass das Schnellschlussventil der Frischdampfumgehungsleitung mit dem Schnellschlussventil am Frischdampfeintritt gekoppelt ist, so dass das Schnellschlussventil der Frischdampfumgehungsleitung mit dem Schnellschlussventil am Frischdampfeintritt auslöst.

Dadurch werden die Schnellschlussventile am Frischdampfeintritt und der Frischdampfumgehungsleitung synchron ausgelöst, wodurch der Betrieb der Dampfturbine sicher ist.

Außerdem ist es bevorzugt, dass das Drosselventil mit dem Anzapfdampfeintritt gekoppelt ist, so dass das Drosselventil den Frischdampf auf den Anzapfdampfdruck im Anzapfdampfaustritt drosselt.

Dadurch ist der Bypassmassenstrom via der Frischdampfumgehungsleitung von dem Drosselventil geregelt, so dass in der Frischdampfleitung bei voll geöffneten Frischdampfregelventilen der vom Reaktor / Dampferzeuger angeforderte Frischdampfdruck einstellbar ist.

Bevorzugt ist es, dass das Dampfturbinensystem eine Anzapfdampfleitung aufweist, die an dem Anzapfdampfaustritt angeschlossen ist und in die die Frischdampfumgehungsleitung mündet.

Das erfindungsgemäße Kraftwerk mit dem Dampfturbinensystem weist zum Überhitzen des Frischdampfes einen Zwischenüberhitzer auf, dem der Anzapfdampf zuführbar ist.

Das Dampfturbinensystem weist die Frischdampfumgehungsleitung auf, durch die mit dem Drosselventil dem Anzapfdampf Frischdampf zugeführt wird. Dadurch wird zum Überhitzen des Frischdampfes der an der Dampfturbine via die Frischdampfumgehungsleitung vorbeigeführte Frischdampf dem Zwischenüberhitzer zugeführt, wodurch das Kraftwerk einen hohen thermischen Wirkungsgrad hat.

Es ist bevorzugt, dass der Zwischenüberhitzer zweistufig ausgeführt ist.

Hervorgerufen durch den zusätzlichen Heizdampfbedarf der ersten Zwischenüberhitzerstufe kann der Bypassmassenstrom deutlich erhöht werden bevor es zu einer direkten Einleitung des gedrosselten Bypassmassenstroms in die Dampfturbine kommt.

Ferner ist es bevorzugt, dass am Anzapfdampfaustritt eine Rückschlagklappe vorgesehen ist, stromauf der die Frischdampfumgehungsleitung einmündet.

Dadurch wird vorteilhaft unterbunden, dass ein am Anzapfdampfaustritt von außen her beaufschlagter hoher Druck zu einer Rückströmung zu dem Anzapfdampfaustritt hin unterbunden ist.

Im Folgenden werden bevorzugte Ausführungsbeispiele des erfindungsgemäßen Dampfturbinensystems anhand der beigefügten schematischen Zeichnungen erläutert. Es zeigen:
Figuren 1 und 2 eine schematische Darstellung eines ersten Ausführungsbeispiels des erfindungsgemäßen Dampfturbinensystems und des erfindungsgemäßen Kraftwerks und
Figur 3 eine schematische Darstellung eines ersten Ausführungsbeispiels des erfindungsgemäßen Dampfturbinensystems.

Wie es aus Figuren 1 und 2 ersichtlich ist, weist ein Dampfturbinensystem 100 eine Dampfturbine 110 und eine Dampfturbine 111 auf. Die Dampfturbinen 110 und 111 weisen einen Frischdampfeintritt 112 bis 115 für den Frischdampfeintritt und einen Anzapfdampfaustritt 116 für die Entnahme von Anzapfdampf auf. Zur Regelung der Frischdampfzufuhr zu den Dampfturbinen 110 und 111 sind an den Frischdampfreintritten 112 bis 115 Frischdampfregelventile 117 bis 120 vorgesehen. Zur Absicherung der Frischdampfeintritte 112 bis 115 und der Dampfturbine sind an diesen Schnellschlussventile 121 bis 124 angeschlossen.

Ferner weist das Dampfturbinensystem 100 Frischdampfleitungen 125 bis 128 auf, die jeweils an den Frischdampfeintritten 112 bis 115 angeschlossen sind. Außerdem ist an dem Anzapfdampfaustritt 116 eine Anzapfdampfleitung 129 vorgesehen.

Das Dampfturbinensystem 100 weist eine Frischdampfumgehungsleitung 130 auf, die am Eintritt der Frischdampfregelventile 117 bis 120 und am Anzapfdampfaustritt 116 angeschlossen ist, so dass in der Frischdampfumgehungsleitung 130 Frischdampf von dem Eintritt der Frischdampfregelventile 117 bis 129 zu dem Anzapfdampfaustritt 116 an den Dampfturbinen 110 und 111 vorbeileitbar ist. Alternativ ist gemäß Figur 3 die Fischdampfumgehungsleitung 130 stromauf des Schnellschlussventils angeschlossen.

In der Frischdampfumgehungsleitung 130 ist in Strömungsrichtung gesehen zuerst ein Schnellschlussventil 131 und darauf folgend ein Drosselventil 132 vorgesehen. Das Schnellschlussventil 131 mit dem Schnellschlussventil 121 gekoppelt, so dass beide Schnellschlussventile 121 bis 124 und 131 bei entsprechendem Erreichen eines Auslöseereignisses (z.B. Überdrehzahl) synchron auslösen. Das Drosselventil 132 ist in Abhängigkeit des Dampfdrucks stromab der Frischdampfumgehungsleitung 130 geregelt, so dass der Frischdampf von dem Eintritt der Frischdampfregelventile 117 bis 120 zu dem Anzapfdampfaustritt 116 gedrosselt ist.

Am Austritt der Frischdampfregelventile 117 bis 120 sind Frischdampfleitungen 125 bis 128 vorgesehen, in denen Frischdampf zum Betreiben der Dampfturbine 110 und 111 bereitgestellt ist. In den Frischdampfleitungen 125 bis 128 sind Schnellschlussventile 146 bis 149 zur Absicherung der Frischdampfeintritte und der Dampfturbine vorgesehen. Ferner sind in der Anzapfleitung 129 Rückschlagklappen 170 und 171 vorgesehen, mit denen eine Rückströmung in der Anzapfdampfleitung 129 unterbindbar ist.

Die Frischdampfumgehungsleitung 130 zweigt in den Frischdampfleitungen 125 bis 128 zwischen den Schnellschlussventilen 146 bis 149 und dem Eintritt der Frischdampfregelventile 117 bis 120 ab und mündet in die Anzapfdampfleitung 129 zwischen der Rückschlagklappe 171 und dem Anzapfdampfaustritt 116.

Zur Regelung des Drucks in den Frischdampfleitungen 125 bis 128 sind parallel zu den Schnellschlussventilen 146 bis 149 Regelventile 150 und 151 vorgesehen.

Ferner weist das Dampfturbinensystem 100 Zwischenüberhitzer 140 und 141 auf, die jeweils eine erste Zwischenüberhitzerstufe 142 und 143 sowie eine zweite Zwischenüberhitzerstufe 144 und 145 aufweisen. Von der Anzapfdampfleitung 129 zweigen stromab der Rückschlagklappe 170 zweite Heizleitungen 162 und 163 ab, in denen Anzapfdampf zu den ersten Zwischenüberhitzerstufen 142 und 143 geführt wird. An den zweiten Zwischenüberhitzerstufen 144 und 145 sind erste Heizdampfleitungen 160 und 161 zum Zuführen von Frischdampf vorgesehen, der in die Frischdampfleitung 125 bis 128 stromauf der Schnellschlussventile 146 bis 149 eingespeist wird.

## Patentansprüche

1. Dampfturbinensystem für ein Kraftwerk, mit einer Dampfturbine (110, 111), die an ihrem Frischdampfeintritt (112 - 115) ein Frischdampfregelventil (117 - 120) aufweist und einen Anzapfdampfaustritt (116) hat, und einer Frischdampfumgehungsleitung (130) mit einem Drosselventil (132), die am Eintritt des Frischdampfregelventils (117 - 130) sowie an dem Anzapfdampfaustritt (116) zum Leiten von mit dem Drosselventil (132) gedrosseltem Frischdampf von stromauf des Frischdampfregelventils (117 - 120) zu dem Anzapfdampfaustritt (116) angeschlossen ist, wobei die Dampfturbine (110,111) mit dem Frischdampfregelventil (117 - 120) und die Frischdampfumgehungsleitung (130) mit dem Drosselventil (132) derart ausgelegt sind, dass die Dampfturbine (110, 111) sowohl im Nennbetriebszustand bei 100% Frischdampfmassenstrom als auch in einem Sonderbetriebszustand bei über 100% Frischdampfmassenstrom jeweils mit voll geöffnetem Frischdampfregelventil (117 - 120) fahrbar ist, wobei überschüssiger Frischdampfmassenstrom gegenüber dem Nennbetriebszustand an dem Eintritt des Frischdampfregelventils (117 - 120) via der Frischdampfumgehungsleitung (130) an der Dampfturbine (110,111) vorbeileitbar ist oder bei 100% Frischdampfmassenstrom ein Absenken des statischen Drucks des Frischdampfs durch Vorbeileiten eines vorherbestimmten Anteils des Frischdampfmassenstroms via der Frischdampfumgehungsleitung (130) erreichbar ist.

2. Dampfturbinensystem nach Anspruch 1, wobei der Frischdampfmassenstrom in dem Sonderbetriebszustand von 102% bis zu 115% des Frischdampfmassenstroms im Nennbetriebszustand ist.

3. Dampfturbinensystem nach einem der Ansprüche 1 oder 2, wobei das Dampfturbinensystem (100) eine Frischdampfleitung (125 - 128) mit einem Schnellschlussventil (146 - 149) aufweist, die zum Zuführen von dem Fischdampfmassenstrom zu dem Frischdampfregelventil (117 - 120) an dieses angeschlossen ist, wobei die Fischdampfumgehungsleitung (130) zwischen dem Frischdampfregelventil (117 - 120) und dem Schnellschlussventil (146 - 149) der Frischdampfleitung (125 - 128) an dieser angeschlossen ist oder stromauf des Schnellschlussventils (146 - 149) angeschlossen ist.

4. Dampfturbinensystem nach Anspruch 3, wobei am Frischdampfeintritt (112 - 115) ein Schnellschlussventil (146 - 149) vorgesehen ist und die Frischdampfumgehungsleitung (130) ein Schnellschlussventil (131) aufweist, das stromauf des Drosselventils (132) installiert ist.

5. Dampfturbinensystem nach Anspruch 4, wobei das Schnellschlussventil (131) der Frischdampfumgehungsleitung (130) mit dem Schnellschlussventil (121 - 124) am Frischdampfeintritt (112 - 115) gekoppelt ist, so dass das Schnellschlussventil (131) der Frischdampfumgehungsleitung (130) mit dem Schnellschlussventil (121 - 124) am Frischdampfeintritt (112 - 115) auslöst.

6. Dampfturbinensystem nach Anspruch 5, wobei das Drosselventil (132) mit dem Anzapfdampfaustritt (116) gekoppelt ist, so dass das Drosselventil (132) den Frischdampf auf den Anzapfdampfdruck im Anzapfdampfaustritt (116) drosselt.

7. Dampfturbinensystem nach einem der Ansprüche 1 bis 6, wobei das Dampfturbinensystem (100) eine Anzapfdampfleitung (129) aufweist, die an dem Anzapfdampfaustritt (116) angeschlossen ist und in die die Frischdampfumgehungsleitung (130) mündet.

8. Kraftwerk mit einem Dampfturbinensystem (100) gemäß einem der Ansprüche 1 bis 7, wobei das Kraftwerk zum Überhitzen des Frischdampfs einen Zwischenüberhitzer (140, 141)aufweist, dem der Anzapfdampf zuführbar ist.

9. Kraftwerk nach Anspruch 8, wobei der Zwischenüberhitzer (140, 141) zweistufig ausgeführt ist.

10. Kraftwerk nach einem der Ansprüche 8 oder 9, wobei am Anzapfdampfaustritt (116) eine Rückschlaglappe (170, 171) vorgesehen ist, stromauf der die Frischdampfumgehungsleitung (130) einmündet.
